# EUROPÄISCHE PATENTSCHRIFT

(11) **EP 0 470 436 B1**
(45) Veröffentlichungstag und Bekanntmachung des Hinweises auf die Patenterteilung: **14.12.1994**
(21) Anmeldenummer: 91112376.8
(22) Anmeldetag: 24.07.1991
(51) Int. Cl.: B21B 15/00, B21B 1/02, B21J 1/02

(54) **Halterolle zur Abstützung von Brammen in einer Stauchpresse**
Pressure roll for holding slabs down in an upsetting press
Rouleau de presse-tôle pour la suppression des brames dans une presse à refouler

(30) Priorität: 10.08.1990 DE 4025389
(43) Veröffentlichungstag der Anmeldung: 12.02.1992
(73) Patentinhaber: SMS SCHLOEMANN-SIEMAG AKTIENGESELLSCHAFT, 40237 Düsseldorf (DE)
(72) Erfinder: Heitze, Gerhard, W-5902 Nethpen 3 (DE); Meinhardt, Ulrich, W-5912 Hilchenbach (DE)
(74) Vertreter: Valentin, Ekkehard, Dipl.-Ing.

(56) Entgegenhaltungen:
- EP-A- 0 112 516
- DE-A- 2 017 306
- DE-A- 3 819 391
- DE-A- 3 837 643
- DE-A- 3 900 668
- DE-C- 683 932

## Beschreibung

Die Erfindung betrifft eine Halterolle zur Abstützung von Brammen in einer Stauchpresse, wie sie z.B. aus dem Dokument DE-A-3 837 643 bekannt ist, zur Reduktion der Brammenbreite in Warmbreitband-Vorstraßen mit beidseitig zur Brammenkante angeordneten, Preßwerkzeuge aufnehmenden Werkzeugträgern, wobei die Halterolle der Stauchpresse im Bereich zwischen den Preßwerkzeugen oberhalb und unterhalb der Bramme höhenverstellbar angeordnet ist und im Ein- und Auslaufbereich der Stauchpresse oberhalb und unterhalb der Bramme Treiberrollen angeordnet sind.

Eine Stauchpresse zur Reduktion der Brammenbreite ist bspw. aus der europäischen Patentschrift 0 112 516 bekannt und umfaßt ein Paar Preßwerkzeuge, die auf beiden Breitseiten einer Brammenvorschubstraße so angeordnet sind, daß ihre Preßflächen zum Pressen einer Bramme zueinander weisen. Eine Vibrationseinheit versetzt die Preßwerkzeuge in Schwingungen. Diese bekannte Stauchpresse umfaßt ferner eine Breitenregeleinheit zur Regelung der Lage des Preßwerkzeugs in der Brammenbreitenrichtung und eine Steuerung, die erfaßt, daß das Vorderende der Bramme zwischen den parallelen Flächen der Preßwerkzeuge angeordnet ist und welche dann die Breitenregeleinrichtung sowie nach Durchführung einer vorbestimmten Pressung die Vibrationseinheit betätigt. Mit dieser Presse soll der Staucheffekt bezüglich der Brammenform und der Brammenoberfläche verbessert werden.

Ob die Bramme in der Stauchpresse während des horizontalen Stauchens von vertikal wirkenden Vorrichtungen in ihrer Position gehalten wird, ist dieser Patentschrift nicht zu entnehmen.

Aus der DE-OS 2 017 306 ist eine Vorrichtung zur wesentlichen Reduzierung der Breite von metallischen Brammen bekannt, bestehend aus einem Paar von Bearbeitungswerkzeugen, die in der Ebene der Bramme arbeiten und die Bramme an entgegengesetzten Kanten erfassen. Von einem hydraulischen Antrieb, der mit jeder der Bearbeitungswerkzeuge verbunden ist, wird eine starke Preßkraft erzeugt, durch die die Breite der Bramme reduziert wird. Von einer Stelleinrichtung, die mit jedem Bearbeitungswerkzeug verbunden ist, wird deren relativer Abstand zueinander gesteuert, damit eine Bramme mit gewünschter Dicke produziert werden kann. Von einem oberhalb und unterhalb der Bramme angeordneten Stempel wird die Bramme in einer Ebene senkrecht zur Ebene der Preßwerkzeuge erfaßt, um örtliche Verdickungen des Werkstücks zurückzuhalten, während die Breite der Bramme durch Stauchen verringert wird. Der relative Abstand der Stempel zueinander und gegenüber der Brammenoberfläche ist veränderlich. Diese vorbekannte Brammenpresse arbeitet diskontinuierlich, indem die Bramme zunächst zwischen den Stempeln eingespannt wird und anschließend die horizontal wirkenden Preßwerkzeuge auf die Brammenkante reduzierend einwirken.

Die Brammen haben an ihrer metallischen Oberfläche in der Stauchpresse noch Temperaturen von etwa 800°C und darüberliegend. Dies bedeutet, daß Niederhaltevorrichtungen, die örtliche Verdickungen der Bramme während des Stauchvorganges zurückhalten sollen, bei einer kontinuierlich arbeitenden Stauchpresse auf der Oberfläche der Bramme permanent aufliegen müssen und dort hohen Temperaturen ausgesetzt sind, weshalb sie gekühlt werden müssen. Eine ungezielte Wasserkühlung der Niederhaltevorrichtungen kann deshalb nicht angewandt werden, weil durch die seitliche Verdickung der Bramme beim seitlichen Stauchen das Kühlwasser nicht ablaufen kann; es bildet sich auf der Brammenoberfläche eine verdampfende Wasserfläche, was zu starken unkontrollierten örtlichen Abkühlungen führt. Unterschiedliche örtliche Abkühlungen der Bramme haben nicht nur einen negativen Einfluß auf den Stauchvorgang der Bramme in der Stauchpresse, sondern wirken sich zunehmend negativ aus in den nachfolgenden Horizontalgerüsten zur Dickenreduzierung des Walzguts.

Aufgabe der Erfindung ist es, die insbesondere bei einer kontinuierlich arbeitenden Stauchpresse permanent mit der heißen Brammenoberfläche in Kontakt kommenden Fördereinrichtungen bzw. Niederhaltevorrichtungen für die glühendheiße Bramme vor den Einflüssen der hohen Temperaturen infolge direkten Wärmeübergangs bzw. Wärmestrahlung zu schützen und ein örtliches Abkühlen der Bramme während des Stauchvorganges zu vermeiden.

Diese Aufgabe wird mit den Merkmalen des Anspruchs 1 der Patentanmeldung gelöst; die Patentansprüche 2 und 3 haben weitere Ausgestaltungen der Erfindung zum Inhalt.

Gemäß Anspruch 1 zeichnet sich die Erfindung dadurch aus, daß in jeder Halterrolle in an sich bekannter Weise Kühlmittelkanäle angeordnet sind, mit achsmittig verlaufenden Eintritts- bzw. Austrittskanälen und mit einer Mehrzahl peripher im Umfangsbereich der Halterolle im wesentlichen parallel zu den Abrollflächen der Halterolle verlaufenden Horizontalkanälen sowie mit Verbindungskanälen zwischen Eintritts- und Austrittskanälen und Horizontalkanälen und daß zumindest die Halterolle aus einem inneren mit Lagerzapfen versehenen Nabenteil und einer äußeren mit dem Nabenteil verbindbaren hohlzylindrischen Laufrolle besteht, und daß der Nabenteil außen bzw. die Laufrolle innen umlaufende Ringnuten aufweist, von denen die Verbindungskanäle zu den Horizontalkanälen bzw. zu den Eintrittskanälen bzw. Austrittskanälen abgehen.

Durch diese Maßnahmen werden während des Stauchens örtliche, insbesondere in der Brammenmitte entstehende Materialverdickungen vermieden. Infolge der Innenkühlung für die Halterollen gelangt während des Stauchens kein Kühlwasser auf die Bramme. Gleichwohl kann die Temperatur an der Oberfläche der Halterollen auf ca. 550°C bis 650°C gehalten werden, also unterhalb einer maximal zulässigen Temperatur, bei der eine Gefährdung von Rollenmaterial und Rollenlagerung ausgeschlossen werden kann. Mit Hilfe der Innenkühlung der Halterollen wird außerdem vermieden, daß die Bramme örtlich zu stark abgekühlt wird, was bei einer direkten Wasserkühlung der Fall sein würde. Die Wärme wird bevorzugt von der Rollenoberfläche vom Kühlmittelstrom abtransportiert und die gewählte Anordnung aller Kühlkanäle bedingt eine gleichmäßige Durchströmung des Kühlmittels durch alle Rolleninnenteile, so daß auch diese gleichförmig gekühlt werden. Sollte wegen der Werkstoffauswahl, aus konstruktiven Gründen oder aus Festigkeitsbetrachtungen die Halterolle mehrteilig auszubilden sein, so wird mit der hier vorgeschlagenen Lösung die Innenkühlung der Rollen gleichwohl sichergestellt.

Das Ergebnis der genannten Maßnahmen führt also zu einer höheren Betriebssicherheit der die Bramme führenden Maschinenelemente in der Stauchpresse und zu einem gleichmäßigeren und stoßgeminderten Stauchvorgang zwischen den Preßwerkzeugen sowie zwischen den Walzen der nachgeordneten Horizontal-Walzgerüste.

In Ausgestaltung der Erfindung ist es zweckmäßig, wenn die Lagergehäuse der Halterolle, insbesondere deren auf die Brammenoberfläche weisenden Lagerdeckel zusätzlich mit einer Innenkühlung in Form einer Kühltasche versehen sind. Ferner ist es zweckmäßig, wenn die Kühlmittelversorgung der Halterolle mit der Kühlmittelversorgung für deren Lagergehäuse und Lagerdeckel mit Kühltaschen in Verbindung steht.

Die Erfindung wird nachfolgend anhand von Ausführungsbeispielen näher beschrieben. Es zeigen:
- Figur 1: einen Teilausschnitt der Stauchpresse mit oberhalb und unterhalb der Bramme angeordneten Halterollen bzw. Treiberrollen,
- Figur 2: die Innenkühlung für eine Halterolle einschließlich der Innenkühlung des Lagerdeckels,
- Figur 3: die Innenkühlung einer Treiberrolle mit Doppelrohrzuführung bzw. -abführung für das Kühlmittel.

Die nicht näher dargestellte Stauchpresse, zu der die mit einer Innenkühlung versehenen oberen und unteren Halterollen sowie die Treiberrollen gehören, ist eine fliegend arbeitende Stauchpresse zur Reduktion der Breite von Brammen in einer Warmbreitband-Vorstraße, wobei die Brammen nahezu kontinuierlich von einer der Stauchpresse vorgeschalteten Brammengießanlage zugeführt werden. Die Stauchpresse hat liegende Gerüstständer; ein Kurbelgehäuse, welches den Kurbelbetrieb aufnimmt, ist anstellbar in dem Gerüstständer geführt. Die Anstellung des Kurbelgehäuses erfolgt mit Hilfe einer mechanischen Anstellung. Zu beiden Seiten der Bramme sind Preßwerkzeuge angeordnet; das Preßwerkzeug hat einen - wie gesagt - senkrecht zu Bramme wirkenden Kurbeltrieb und einen in Tangentialrichtung, also parallel zur Bramme wirkenden Vorschubantrieb. Die Synchronisierung der Bewegungsabläufe von Kurbelantrieb und Vorschubantrieb erfolgt nach Maßgabe der Vorschubbewegung der Bramme. Das Preßwerkzeug wird in schneller Folge der Vorschubgeschwindigkeit der Bramme angepaßt, setzt (ohne Relativbewegung zur Bramme) senkrecht zur Brammenkante auf, staucht die Bramme seitlich und wird dann mit Abstand zur Bramme seitlich zurückgefahren.

Figur 1 zeigt, daß die Stauchpresse im Bereich zwischen den Preßwerkzeugen oberhalb und unterhalb der Bramme 1 angeordnete, höhenverstellbare Halterollen 2 aufweist, daß im Einlaufbereich 3 und im Auslaufbereich 4 der Stauchpresse oberhalb und unterhalb der Bramme Treiberrollen 5 angeordnet sind und daß Halterollen 2 und Treiberrollen 5 mit einer Innenkühlung versehen sind, die in den Fig. 2 und Fig. 3 näher dargestellt ist. Die beiden Halterollen 2 sind etwa mittig zur Brammenbreite und in Brammenvorschubrichtung 6 gesehen hintereinander angeordnet und sind in einem Halterahmen 7 und Vertikalführungen 8 höhenverschieblich gehalten. Der Halterahmen 7 und die Verstelleinrichtung 9 für die Höhenverlagerung der Halterollen sind mit einer Quertraverse 10 verbunden, die jeweils auf den oberen bzw. unteren Holmen 11, 11' des liegenden Gerüstständers der Stauchpresse fest aufliegt. Die Treiberrollen 5 sind in einem Schwenkarm 12 gehalten, dessen Drehbolzen an einer Vertikaltraverse 13 angeordnet sind. Die Vertikaltraverse ist an den oberen Holmen 11 und an den unteren Holmen 11' des Gerüstständers fest angeschraubt und liegt jeweils seitlich außerhalb des Einlaufrollgangs 14 bzw. des Auslaufrollgangs 15 für die Bramme 1. Im Einlaufbereich der Stauchpresse ist die untere Treiberrolle 5 antreibbar und im Auslaufbereich der Stauchpresse sind sowohl die obere als auch die untere Treiberrolle antreibbar. Deren Antriebsvorrichtungen wie Gelenkwellen, Getriebe und elektrische Motoren sind nicht näher dargestellt. Mit Hilfe der Treiberrollen 5 im Ein- bzw. Auslaufbereich der Stauchpresse wird die Bramme 1 kontinuierlich und in der Geschwindigkeit steuerbar durch die Presse und damit durch den Einwirkungsbereich der Preßwerkzeuge hindurchgeführt. Mit Hilfe der auf der Oberfläche der Bramme oben und unten aufliegenden Halterollen 2 wird ein Verdicken oder Ausweichen der Bramme nach oben oder unten vermieden. Dies bedingt aber, daß sowohl die Halterollen als auch die Treiberrollen permanent und teilweise mit erheblichem Druck gegen die heiße Brammenoberfläche, die noch eine Temperatur von ca. 1050 bis 1280°C hat, gefahren sind und dort abrollen. Damit die Bramme eine möglichst gleichmäßige Temperatur hält und damit die Halterollen und Treiberrollen gegen die Kontaktwärme mit der Bramme und gegen deren Strahlungswärme geschützt sind, werden die genannten Rollen mit einer Innenkühlung versehen, deren Gestaltung nachfolgend beschrieben wird.

Figur 2 zeigt eine Halterolle 2, die aus einem inneren mit einem Lagerzapfen 16 versehenen Nabenteil 17 und aus einer äußeren mit dem Nabenteil verbindbaren hohlzylindrischen Laufrolle 18 besteht, wobei der Nabenteil außen bzw. die Laufrolle innen umlaufende Ringnuten 19 aufweist, von denen Verbindungskanäle 20 zu den Horizontalkanälen 21 bzw. zu den Eintrittskanälen 22 bzw. Austrittskanälen 23 abgehen. Die Ein- und Austrittskanäle verlaufen achsmittig. Eine Mehrzahl der Horizontalkanäle 21 ist peripher gleichverteilt im Umfangsbereich der Rollen und im wesentlichen parallel zu deren Ablaufflächen 24 angeordnet. Ferner sind die Lagergehäuse der Halterolle, insbesondere deren auf die Brammenoberfläche weisenden Lagerdeckel 25 zusätzlich mit einer Innenkühlung versehen, die im vorliegenden Fall zu einer länglich ausgebildeten Kühltasche 26 geformt ist. Die Anschlüsse für das Kühlmittel sind nicht näher dargestellt. Das Kühlmittel durchfließt die Kühlkanäle in Richtung der dargestellten Pfeile. Die Kühleinrichtung für die Halterolle und die Kühleinrichtung für deren Lagergehäuse bzw. Lagerdeckel sind miteinander durch Rohre verbunden, die nicht näher dargestellt sind, jedoch üblichem Rohrleitungsbau entsprechen können. Es ist erkennbar, daß mit der so gestalteten Anordnung der Kühlmittelkanäle eine optimale Innenkühlung der Halterollen, insbesondere der mit der hochtemperierten Brammenoberfläche in Berührung stehenden Abrollflächen der Halterollen, gewährleistet ist.

Figur 3 zeigt die Ausbildung der Kühlmittelkanäle in der angetriebenen Treiberrolle 5, wobei die Eintritts- bzw. Austrittskanäle 22, 23 als ein der Antriebsseite gegenüberliegend, in Achsmitte verlaufendes beabstandetes Doppelrohr 27 ausgebildet sind, wobei das innere Rohr 28 der Eintrittskanal und das äußere Rohr 29 der Austrittskanal ist, der jeweils über die Verbindungskanäle 20 mit den Horizontalkanälen 21 verbunden ist. Die Lagerdeckel 25 sind wie bei der Halterolle 2 mit einer Innenkühlung versehen, die als Kühltasche 26 geformt ist. Die Versorgung der Kühltasche mit dem Kühlmittel erfolgt über den Kühlmittelanschluß 30, von dem eine Rohrverbindung zu dem Lagerdeckel 25 abgeht. Es ist erkennbar, daß insbesondere mit den im Umfangsbereich der Treiberrolle 25 angeordneten Horizontalkanälen 21 eine sehr gute und gleichmäßige Kühlung der entsprechenden Abrollflächen der Rolle ermöglicht wird, die mit der hochtemperierten Brammenoberfläche in ständige Berührung kommen.

Mit Hilfe der oben beschriebenen Maßnahmen wird die der Erfindung zugrundeliegende Aufgabe in vollem Umfang erfüllt, indem das Ausweichen oder Aufwölben der Bramme während einer kontinuierlich durchgeführten Breitenreduktion vermieden wird und eine unkontrollierte örtliche Abkühlung der Bramme verhindert wird, die immer dann eintreten würde, wenn statt der erfindungsgemäß vorgesehenen Innenkühlung der Halterollen und der Treiberrollen eine offene Wasserkühlung durchgeführt werden würde

### Bezugszeichenübersicht

- 1: Bramme
- 2: Halterolle
- 3: Einlaufbereich
- 4: Auslaufbereich
- 5: Treiberrolle
- 6: Vorschubrichtung
- 7: Halterahmen
- 8: Führungen
- 9: Verstelleinrichtung
- 10: Quertraverse
- 11, 11': Holme des Gerüstständers
- 12: Schwenkarm
- 13: Vertikaltraverse
- 14: Einlaufrollgang
- 15: Auslaufrollgang
- 16: Lagerzapfen
- 17: Nabenteil
- 18: Laufrolle
- 19: Ringnut
- 20: Verbindungskanal
- 21: Horizontalkanal
- 22: Eintrittskanal
- 23: Austrittskanal
- 24: Abrollfläche
- 25: Lagerdeckel
- 26: Kühltasche
- 27: Doppelrohr
- 28: Innenrohr
- 29: Außenrohr
- 30: Kühlmittelanschluß

## Patentansprüche

1. Halterolle (2) zur Abstützung von Brammen (1) in einer Stauchpresse zur Reduktion der Brammenbreite in Warmbreitband-Vorstraßen mit beidseitig zur Brammenkante angeordneten, Preßwerkzeuge aufnehmenden Werkzeugträgern, wobei die Halterolle (2) der Stauchpresse im Bereich zwischen den Preßwerkzeugen oberhalb und unterhalb der Bramme (1) höhenverstellbar angeordnet ist und im Ein- und Auslaufbereich der Stauchpresse oberhalb und unterhalb der Bramme Treiberrollen (5) angeordnet sind,
**dadurch gekennzeichnet,**
- daß in jeder Halterolle (2) in an sich bekannter Weise-Kühlmittelkanäle (20 bis 23) angeordnet sind, mit achsmittig verlaufenden Eintritts-bzw. Austrittskanälen (22, 23) und mit einer Mehrzahl peripher im Umfangsbereich der Halterolle im wesentlichen parallel zu den Abrollflächen der Halterolle (2) verlaufenden Horizontalkanälen (21) sowie mit Verbindungkanälen (20) zwischen Eintritts- und Austrittskanälen (22, 23) und Horizontalkanälen (21) und
- daß zumindest die Halterolle (2) aus einem Inneren mit Lagerzapfen (16) versehenen Nabenteil (17) und einer äußeren mit dem Nabenteil verbindbaren hohlzylindrischen Laufrolle (18) besteht, und daß der Nabenteil außen bzw. die Laufrolle innen umlaufende Ringnuten (19) aufweist, von denen die Verbindungskanäle (20) zu den Horizontalkanälen (21) bzw. zu den Eintrittskanälen (20) bzw. Austrittskanälen (22, 23) abgehen.

2. Halterolle nach Anspruch 1,
**dadurch gekennzeichnet,**
daß die Lagergehäuse der Halterolle (2), insbesondere deren auf die Brammenoberfläche weisenden Lagerdeckel (25) zusätzlich mit einer Innenkühlung in Form einer Kühltasche (26) versehen sind.

3. Halterolle nach Anspruch 1 oder 2,
**dadurch gekennzeichnet,**
daß die Kühlmittelversorgung der Halterolle (2) mit der Kühlmittelversorgung für deren Lagergehäuse und Lagerdeckel (25) mit Kühltaschen (26) in Verbindung steht.

## Claims

1. Holding roll (2) for supporting slabs (1) in an upsetting press for the reduction of the slab width in hot wide strip roughing trains with tool carriers arranged at both sides of the slab edge and receiving press tools, wherein the holding roll (2) of the upsetting press is arranged in the region between the press tools to be adjustable in height above and below the slab (1), and drive rolls (5) are arranged in the inlet and outlet region of the upsetting press above and below the slab, characterised thereby
- that arranged in known manner in each holding roll (2) are coolant channels (20 to 23), which inlet and outlet channels (22, 23) extending axially centrally and with a plurality of horizontal channels (21) extending peripherally in the circumferential region of the holding roll substantially parallel to the rolling surfaces of the holding roll (2) as well as with connecting channels (20) between inlet and outlet channels (22, 23) and horizontal channels (21), and
- that at least the holding roll (2) consists of an inner hub part (17) provided with bearing spigots (16) and an outer hollow cylindrical runing roller (18) connectible with the hub part, and that the hub part has encircling annular grooves (19) at the outside and the running roller encircling annular grooves (19) at the inside, from which grooves the connecting channels (20) lead off to the horizontal channels (21) or to the inlet channels (2a) or to the outlet channels (22, 23).

2. Holding roll according to claim 1, characterised thereby that the bearing housings of the holding roll (2) particularly the bearing covers (25) thereof facing the slab surface, are additionally provided with an internal cooling in the form of a cooling pocket (26).

3. Holding roll according to claim 1 or 2, characterised thereby that the coolant supply of the holding roll (2) stands in connection with the coolant supply for the bearing housings, and bearing covers (25) with cooling pockets (26), thereof.

## Revendications

1. Cylindre d'appui (2) pour supporter des brames (1) dans une presse à refouler pour la réduction de la largeur des brames dans des trains dégrossisseurs à large bande laminée à chaud, comprenant des supports d'outils disposés des deux côtés des bords des brames et destinés à recevoir les outils de compression, les cylindres d'appui (2) étant disposés dans la presse à refouler de manière à pouvoir régler leur hauteur, entre les outils de compression, au-dessus et au-dessous des brames (1) et des cylindres d'entraînement (5) étant disposés à proximité de l'entrée et de la sortie de la presse à refouler, au-dessus et au-dessous des brames, caractérisé
- en ce qu'on a prévu dans chaque cylindre d'appui (2), de manière connue en soi, des conduits (20 à 23) pour un agent de refroidissement, constitués par des conduits d'admission et d'évacuation (22, 23) s'étendant au milieu au niveau de l'axe et par plusieurs conduits horizontaux (21) situés autour des cylindres d'appui dans leur périphérie et essentiellement parallèles aux surfaces de déroulement des cylindres d'appui (2) ainsi que par des conduits de liaison (20) reliant les conduits d'admission et d'évacuation (22, 23) et les conduits horizontaux (21) et
- en ce qu'au moins le cylindre d'appui (2) est constitué par une partie de moyeu (17) dont l'intérieur est équipé d'un tourillon (16) et par un galet de roulement (18) cylindrique creux dont l'extérieur peut être relié à la partie de moyeu et en ce que l'extérieur de la partie de moyeu ou l'intérieur du galet de roulement présente des rainures annulaires (19) périphériques à partir desquelles partent les conduits de liaison (20) vers les conduite horizontaux (21) ou vers les conduits d'admission ou d'évacuation (22, 23).

2. Cylindre d'appui selon la revendication 1, caractérisé en ce que le logement du palier du cylindre d'appui (2), en particulier son couvercle de palier (25) dirigé vers la surface de la brame, est en outre pourvu d'un dispositif de refroidissement interne sous forme d'une poche de refroidissement (26).

3. Cylindre d'appui selon la revendication 1 ou 2, caractérisé en ce que l'alimentation en agent de refroidissement du cylindre d'appui (2) est reliée à l'alimentation en agent de refroidissement de son logement du palier et couvercle de palier comportant des poches de refroidissement (26).
